# EUROPÄISCHE PATENTSCHRIFT

(11) **EP 1 198 396 B1**
(45) Veröffentlichungstag und Bekanntmachung des Hinweises auf die Patenterteilung: **15.10.2003**
(21) Anmeldenummer: 00952908.2
(22) Anmeldetag: 05.07.2000
(51) Int. Cl.: B65D 90/08, B65D 90/02, B65D 8/08

(54) **GROSSVOLUMIGER BEHÄLTER ZUR AUFNAHME VON FLÜSSIGEN MEDIEN**
LARGE VOLUME CONTAINER FOR HOLDING LIQUID MEDIA
RECIPIENT A GRAND VOLUME POUR CONTENIR DES SUBSTANCES LIQUIDES

(30) Priorität: 23.07.1999 DE 29912902 U
(43) Veröffentlichungstag der Anmeldung: 24.04.2002
(73) Patentinhaber: Richter, Günter, 57610 Altenkirchen (DE)
(72) Erfinder: Richter, Günter, 57610 Altenkirchen (DE)
(74) Vertreter: Schaumburg, Thoenes & Thurn
(86) Internationale Anmeldenummer: DE0002196
(87) Internationale Veröffentlichungsnummer: WO01007342

(56) Entgegenhaltungen:
- WO-A-98/09876
- DE-A- 19 719 071
- DE-U- 29 912 902
- FR-A- 1 423 402

## Beschreibung

Die Erfindung bezieht sich auf einen großvolumigen Behälter zur Aufnahme von flüssigen Medien, bestehend aus zwei schalenartigen Endteilen mit jeweils einer ringförmigen, ebenen Anschlußfläche und aus mindestens einem hülsenartigen, aus mindestens zwei Ringsegmenten zusammengesetzten, zwei ebenfalls ringförmige und ebene Anschlußflächen sowie eine Füll- und Entleerungsöffnung aufweisenden Mittelteil, wobei sowohl die beiden Endteile als auch die Ringsegmente des Mittelteiles mit einer Innenschicht und einer Außenschicht im Blasverfahren hergestellt, mit äußeren, als Kammern ausgebildeten Versteifungsrippen versehen und im Bereich ihrer Anschlußflächen durch eine innere und eine äußere Schweißung miteinander verbunden sind.

Es ist eine Vorrichtung zur Lagerung und zum Transport von flüssigen Medien bekannt geworden, die aus einem großvolumigen Behälter besteht, der aus mindestens zwei Teilen durch Schweißung zusammengesetzt ist. Dabei ist jedes Teil im Blasverfahren hergestellt und weist eine Innenwand und eine allseitig damit verbundene Außenwand auf, wobei die Innenwand weitgehend glatt ausgebildet ist und die Außenwand durch Kammern zwischen der Innenwand und der Außenwand geformte Versteifungsrippen besitzt. Die miteinander zu verbindenden Teile besitzen ringförmige und ebene Anschlußflächen, über die die Teile durch eine innere und eine äußere Schweißnaht miteinander verbunden sind. Aufgrund der Ausgestaltung der Teile im Bereich der Anschlußflächen ist die Schweißverbindung äußerst problematisch auszuführen und die angestrebte Verbindung wird nicht immer in zufriedenstellender Weise erreicht.

Der Erfindung liegt deshalb die Aufgabe zugrunde, einen derartigen bekannten, großvolumigen Behälter so auszugestalten, daß eine optimale Schweißverbindung erreicht werden kann und der Behälter, auch bei besonders großen Volumen, insbesondere im verbindungsbereich, eine ausreichende Festigkeit und Stabilität aufweist.

Zur Lösung dieser Aufgabe wird gemäß der Erfindung bei einem Behälter der eingangs beschriebenen Gattung vorgeschlagen, daß sowohl die beiden Endteile als auch die Ringsegmente im Bereich ihrer Anschlußflächen eine umlaufende Kammer besitzen und die Anschlußflächen an ihren umlaufenden Begrenzungskanten in zurücklaufende Schrägen zur Bildung von Schweißnuten zwischen den Endteilen und/oder Ringsegmenten übergehen.

Durch diese Ausgestaltung der Endteile und der Ringsegmente wird eine besonders gute Verbindung zwischen diesen Teilen erreicht, so daß der Behälter, insbesondere auch bei Volumen über 1000 1, eine sehr gute Festigkeit und Stabilität besitzt. Darüber hinaus besitzt ein solcher Behälter aber auch im Bereich seiner Schweißnähte ein besonders gutes Aussehen.

Weitere Merkmale eines Behälters gemäß der Erfindung sind in den Ansprüchen 2 bis 7 offenbart.

Die Erfindung wird nachfolgend anhand eines in einer Zeichnung dargestellten Ausführungsbeispiele näher erläutert.

Dabei zeigen
- Fig. 1: eine Aufrißdarstellung eines Behälters gemäß der Erfindung,
- Fig. 2: eine Draufsicht auf den Behälter der Figur 1 und
- Fig. 3: einen Schnitt eines Verbindungsbereiches zwischen einem Endteil und einem aus mindestens zwei Ringsegmenten zusammengesetzten Mittelteil.

In den Figuren 1 und 2 der Zeichnung ist ein großvolumiger Behälter 1 gezeigt, der zur Lagerung von flüssigen Medien, beispielsweise zur Aufnahme von Regenwasser, dient. Dieser Behälter 1, der ein Fassungsvolumen von etwa 3,0 bis 4,0 m³ aufweisen kann, ist aus Kunststoff gefertigt und im dargestellten Ausführungsbeispiel aus einem hohlen Mittelteil 2 mit etwa kreisförmigen Querschnitt gebildet, das an seinen beiden Stirnseiten 3 durch jeweils ein mulden- bzw. schalenartiges Endteil 4 zu dem geschlossenen Behälter 1 zusammengesetzt ist. Auch das Mittelteil 2 selbst ist im dargestellten Ausführungsbeispiel aus drei Ringsegmenten 2a, 2b, 2c zusammengesetzt. Sowohl die Ringsegmente 2a, 2b, 2c als auch die beiden Endteile 4 sind durch Schweißung fest und dichtend miteinander verbunden.

Die Figuren 1 und 2 zeigen weiter, daß alle drei Ringsegmente 2a, 2b, 2c und die beiden Endteile 4 Versteifungsrippen 5 aufweisen, die etwa den gleichen Querschnitt besitzen, aber unterschiedlich lang geformt sein können. Ferner ist diesen Figuren zu entnehmen, daß an dem oberen Ringsegment 2c des Mittelteiles 2 ein Dom 6 geformt ist. Im unteren Bereich der Ringsegmente 2a und 2b können Füße vorgesehen sein, die entweder einstückig mit den Ringsegmenten 2a, 2b geformt oder getrennt angebracht sind. Bedarfsweise können diese Füße entfallen oder an einem Endteil 4 angeordnet bzw. ausgebildet sein.

Die Innenseite des Behälters 1 und damit die Innenseiten der Ringsegmente 2a, 2b, 2c und der Endteile 4 weisen eine vollkommen glatte, jedoch der Kontur des Behälters 1 angepaßte Oberfläche auf, während sich die Versteifungsrippen 5 nur an der bzw. den äußeren Wandfläche(n) befinden. Diese äußeren Versteifungsrippen 5 verleihen dem Behälter 1 eine hohe Stabilität - auch bei verhältnismäßig großem Volumen - während durch die glatte, innere Oberfläche sichergestellt ist, daß sich kein Schmutz in Vertiefungen absetzen kann. Damit ist auch eine leichte Reinigung des Behälters 1 sichergestellt.

Die Versteifungsrippen 5 sind, wie die Figur 3 erkennen läßt, durch Kammern 7 gebildet, die bei der Herstellung der Endteile 4 und der Ringsegmente 2a, 2b, 2c durch ein sogenanntes Blasverfahren geformt werden. Dabei wird in an sich bekannter Weise ein schlauchartiger Vorformling aus einem geschmolzenen, thermoplastischen Kunststoff hergestellt und in eine Blasform bewegt, die beispielsweise aus zwei Formhälften besteht und einen der Außenform der Ringsegmente 2a, 2b, 2c bzw. der Endteile 4 entsprechenden Formhohlraum besitzt. Nach dem Schließen der Blasform wir der darin befindliche Vorformling mit Blasluft beaufschlagt, wodurch der Vorformling an der Innenwand des Formhohlraumes der Blasform zum Anliegen gebracht wird. Die Ringsegmente 2a, 2b, 2c und die Endteile 4 besitzen nun eine Innenwand 10 und eine Außenwand 11, die teilweise dicht aneinanderliegen und lediglich im Bereich der Versteifungsrippen 5 durch die Kammern 7 voneinander getrennt sind. In den Bereichen, in denen die Innenwand 10 und die Außenwand 11 aneinanderliegen, findet eine Art Verschweißen dieser Schichten statt, wodurch sich eine besonders stabile Wandung ergibt. Dabei läßt die Figur 3 auch erkennen, daß die Kammer 7 und damit die Versteifungsrippen 5 ausschließlich durch die Außenwandung 11 geformt sind und die Innenwandung 10 keinerlei bzw. keiner nennenswerten Verformung unterliegt.

Die in der Figur 3 dargestellten Kammern 5 gehören zu einem Endteil 4 und zu einem Ringsegment 2a des Mittelteiles 2, wobei durch diese Kammern 7 Anschlußflächen 12 geformt sind, über die das Endteil 4 und das Ringsegment 2a einander berühren. Gemäß der Erfindung sind die Kammern 7 umlaufend ausgebildet und befinden sich somit auch in den Bereichen, in denen die Ringsegmente 2a, 2b, 2c des Mittelteiles 2 miteinander verbunden sind. Diese möglichst ebenen Anschlußflächen 12, die bei den Endteilen 4 und dem zusammengesetzten Mittelteil 2 ringförmig verlaufen, gehen an ihren umlaufenden Begrenzungskanten in Schrägen 13 über, so daß zwischen dem Endteil 4 und dem Mittelteil 2 an zwei sich gegenüberliegenden Seiten jeweils eine V-förmige Schweißnut 14 entsteht. Diese Schrägen 13 verlaufen unter einem Winkel von etwa 15 bis 45 Grad.

Die Figur 3 läßt auch erkennen, daß die innere Wandung 10 dicker als die äußere Wandung 11 ausgebildet ist. Dies kann durch eine entsprechende Steuerung des Extrusionsvorganges erreicht werden. Die sogenannte Blasöffnung 15 befindet sich immer in der Außenwand 11. Dies bringt den Vorteil mit sich, daß die Blasöffnung 15, beispielsweise nach dem Entfernen eines Blasansatzes, nicht mehr geschlossen werden muß. Über diese Blasöffnung 15 kann ein fließfähiger Werkstoff, beispielsweise Beton, in die Kammern 7 der Ringsegmente 2a, 2b, 2c und der Endteile 4 eingefüllt bzw. eingegossen werden, wodurch sich die Standfestigkeit des Behälters 1 verbessert. Die Innenschicht 10 der Ringsegmente 2a, 2b, 2c und der Endteile 4 kann in vorteilhafter Weise aus einem schaumfähigen, insbesondere offenporigen Kunststoff bestehen.

## Patentansprüche

1. Großvolumiger Behälter zur Aufnahme von flüssigen Medien, bestehend aus zwei schalenartigen Endteilen (4) mit jeweils einer ringförmigen, ebenen Anschlußfläche (12) und aus mindestens einem hülsenartigen, aus mindestens zwei Ringsegmenten (2a, 2b, 2c) zusammengesetzten, zwei ebenfalls ringförmige und ebene Anschlußflächen (12) sowie eine Füll- und Entleerungsöffnung aufweisenden Mittelteil (2), wobei sowohl die beiden Endteile als auch die Ringsegmente des Mittelteiles mit einer Innenschicht und einer Außenschicht im Blasverfahren hergestellt, mit äußeren, als Kammern (7) ausgebildeten Versteifungsrippen (5) versehen und im Bereich ihrer Anschlußflächen durch eine innere und eine äußere Schweißung miteinander verbunden sind,
**dadurch gekennzeichnet,**
**daß** sowohl die beiden Endteile (4) als auch die Ringsegmente (2a, 2b, 2c) im Bereich ihrer Anschlußflächen (12) eine umlaufende Kammer (7) besitzen und die Anschlußflächen (12) an ihren umlaufenden Begrenzungskanten in zurücklaufende Schrägen (13) zur Bildung von Schweißnuten (14) zwischen den Endteilen (4) und/oder Ringsegmenten (2a, 2b, 2c) übergehen.

2. Behälter nach Anspruch 1,
**dadurch gekennzeichnet, daß** die Schrägen (13) unter einem Winkel von etwa 15 bis 45 Grad verlaufen.

3. Behälter nach Anspruch 1 oder 2,
**dadurch gekennzeichnet,**
**daß** die Blasöffnungen (15) sowohl für die Endteile (4) als auch für die Ringsegmente (2a, 2b, 2c) in deren Außenschichten (11) ausgebildet sind.

4. Behälter nach mindestens einem der Ansprüche 1 bis 3,
**dadurch gekennzeichnet,**
**daß** die Innenschicht (10) der Endteile (4) und der Ringsegmente (2a, 2b, 2c) dicker als die Außenschicht (11) ausgebildet ist.

5. Behälter nach Anspruch 4,
**dadurch gekennzeichnet,**
**daß** die Innenschicht (10) aus einem schaumfähigen Kunststoff gebildet ist.

6. Behälter nach Anspruch 5,
**dadurch gekennzeichnet,**
**daß** die Innenschicht (10) aus offenporigem Kunststoffschaum gebildet ist.

7. Behälter nach mindestens einem der Ansprüche 1 bis 6,
**dadurch gekennzeichnet,**
**daß** zumindest ein Teil der Kammern (7) der Endteile (4) und der Ringsegmente (2a, 2b, 2c) mit einem fließfähigen Werkstoff, beispielsweise Beton, ausgefüllt ist.

## Claims

1. A large-volume container for holding liquid media, comprised of two shell-like end parts (4) each having a ring-shaped flat contact surface (12), and comprised of at least one sleeve-like middle part (2) composed of at least two ring segments (2a, 2b, 2c), two equally ring-shaped flat contact surfaces (12) as well as a filling and an emptying opening, both said two end parts and said ring segments of the middle part having been blow-processed to have an inner and an outer layer, being provided with outer stiffening ribs (5) in the form of chambers (7) and connected in the portion of their contact surfaces by an inner and an outer welding,
**characterized in that**
both said two end parts (4) and said ring segments (2a, 2b, 2c) have a surrounding chamber (7) in said contact surface (12) portion, and **in that** said contact surfaces (12) merge while forming backward running inclinations (13) at their surrounding boundary edges in order to form weld channels (14) between the end parts (4) and/or the ring segments (2a, 2b, 2c).

2. Container according to claim 1,
**characterized in that** said inclinations (13) form an angle of approximately 15° to 24°.

3. Container according to claims 1 or 2,
**characterized in that** said blow openings (15) are formed in the outer layers (11) with regard to said end part (4) as well as to said ring segments (2a, 2b, 2c).

4. Container according to any one of claims 1 to 3, **characterized in that** said inner layer (10) of said end parts (4) and said ring segments (2a, 2b, 2c) is formed to be thicker than the outer layer (11 ).

5. Container according to claim 4,
**characterized in that** said inner layer (10) is made of a foamable plastic material.

6. Container according to claim 5,
**characterized in that** said inner surface (10) is made of an open-pore plastic material foam.

7. Container according to any one of claims 1 to 6,
**characterized in that** at least a portion of said chambers (7) of said end parts (4) and said ring segments (2a, 2b, 2c) is filled with a flow-capable material, such as concrete.

## Revendications

1. Récipient de grande capacité destiné à recevoir des liquides, lequel récipient se compose de deux pièces d'extrémité (4) en forme de coques, présentant chacune une face de raccordement (12) annulaire plane, et d'au moins une pièce médiane (2) en forme de manchon constituée d'au moins deux segments annulaires (2a, 2b, 2c) et présentant deux faces de raccordement planes (12) également annulaires et une ouverture de remplissage et de vidage ; les deux pièces d'extrémité et les segments annulaires de la pièce médiane sont réalisés avec une couche intérieure et une couche extérieure dans un procédé de soufflage, sont dotés de nervures de renfort extérieures (5) délimitant des chambres (7) et sont reliés entre eux au niveau de leurs faces de raccordement par une soudure intérieure et une soudure extérieure ;
**caractérisé en ce que** les deux pièces d'extrémité (4) et les segments annulaires (2a, 2b, 2c) possèdent, au niveau de leurs faces de raccordement (12), une chambre périphérique (7), et **en ce que** les faces de raccordement (12) se transforment, au niveau de leurs bords de délimitation, en biseaux rentrants (13) en vue de former des gorges de soudure (14) entre les pièces d'extrémité (4) et/ou les segments annulaires (2a, 2b, 2c) .

2. Récipient selon la revendication 1, **caractérisé en ce que** les biseaux (13) s'étendent suivant un angle compris entre 15° et 45° environ.

3. Récipient selon la revendication 1 ou 2, **caractérisé en ce que** des ouvertures de soufflage (15) sont ménagées dans les couches extérieures (11) tant des pièces d'extrémité (4) que des segments annulaires (2a, 2b, 2c) .

4. Récipient selon au moins l'une des revendications 1 à 3, **caractérisé en ce que** la couche intérieure (10) des pièces d'extrémité (4) et des segments annulaires (2a, 2b, 2c) est plus épaisse que la couche extérieure (11).

5. Récipient selon la revendication 4, **caractérisé en ce que** la couche intérieure (10) est constituée d'une matière plastique alvéolaire.

6. Récipient selon la revendication 5, **caractérisé en ce que** la couche intérieure (10) est constituée de mousse de matière plastique à pores ouverts.

7. Récipient selon au moins l'une des revendications 1 à 6, **caractérisé en ce qu'**au moins une partie des chambres (7) des pièces d'extrémité (4) et des segments annulaires (2a, 2b, 2c) est remplie d'une matière fluide, par exemple du béton.
